# EUROPÄISCHE PATENTSCHRIFT

(11) **EP 0 034 185 B1**
(45) Veröffentlichungstag und Bekanntmachung des Hinweises auf die Patenterteilung: **08.08.1984**
(21) Anmeldenummer: 80900089.6
(22) Anmeldetag: 20.12.1979
(51) Int. Cl.: E04C 3/08, E04B 1/24

(54) **Tragende Wandelemente für Gebäude und Gebäude errichtet aus derartigen Wandelementen**
Loadbearing partition elements for buildings and building constructed of such elements
Eléments de cloison porteurs pour bâtiments et bâtiment construit avec de tels éléments

(30) Priorität: 03.01.1979 DE 2900171; 03.01.1979 DE 2900172
(43) Veröffentlichungstag der Anmeldung: 26.08.1981
(73) Patentinhaber: Field, Ina Karin, D-2072 Bargteheide (DE)
(72) Erfinder: Field, Lloyd E, D-2072 Bargteheide (DE)
(74) Vertreter: Glawe, Delfs, Moll & Partner
(86) Internationale Anmeldenummer: DE7900153
(87) Internationale Veröffentlichungsnummer: WO8300714

## Beschreibung

Die Erfindung betrifft ein tragendes Wandelement für Gebäude bestehend aus einem jeweils vier Stützen aufweisenden, stockwerkshohen und durch waagerechte Rahmenteile und schräge Verstrebungen versteiften Rahmen, sowie aus einer daran zu befestigenden Außen- und/ oder Innenverkleidung. Aus der US-A-1 988 253 sind tragende Wandelemente bekannt, die einen Rahmen aus jeweils vier Stützen aufweisen. Diese Stützen können durch waagrechte Rahmenteile und schräge Verstrebungen versteift sein und es können an ihnen Außen- und/oder Innenverkleidungen befestigt werden. Ferner ist es aus dieser US-A-1 988 253 bekannt, derartige tragende Wandelemente in einem Stück stockwerkshoch herzustellen und zu transportieren.

Die aufrechten Stützen gemäß dieser bekannten Art sind an einem gemeinsamen Verankerungsteil bzw. Befesitungsteil befestigt, durch welches sie mit einem Fundament bzw. einer Dachkonstruktion gemeinsam verbunden werden können.

Die Befestigung der aufrechten Stützen am gemeinsamen Verankerungsteil bzw. Befestigungsteil geschieht mit einer starren Befestigung z. B. durch Schweißverbindungen.

Aufgrund dieser Schweißverbindungen der Stützen am gemeinsamen Befestigungsteil, sowie aufgrund der starren Befestigung der Außen- und Innenverkleidungen an den Stützen ist das bekannte Wandelement außerordentlich starr.

Dies hat den Nachteil, daß die Stützen des Wandelementes Erschütterungen und/oder Verschiebungen des Untergrundes nicht ausgleichen können, und daß deshalb die Stützen zum Auffangen derartiger Veränderungen überdimensional kräftig ausgebildet sein müssen.

Zur Vermeidung dieses Nachteils liegt der Erfindung die Aufgabe zugrunde, ein tragendes Wandelement zum Konstruieren von Gebäuden und entsprechende Gebäude aus solchen tragenden Wandelementen zu schaffen, die in Konstruktion und Herstellung sehr einfach sind, bei denen nur eine geringe Anzahl von geringfügig variierenden Elementen benötigt werden, und die auch für z. B. erdbebensichere Gebäude mit einer relativ geringen Stärke der einzelnen Stützen des Wandelementes auskommen.

Erfindungsgemäß wird diese Aufgabe bei einem Wandelement der eingangs genannten Art dadurch gelöst, daß jede der vier Stützen eine Einsteckverbindung für Fundamente, entsprechende Stützen darüber oder darunter angeordneter Wandelemente oder Dach- bzw. Aussteifungskonstruktionen aufweist. Fenster bzw. Türen sowie benachbarte Wandelemente mittels Schellen mit den entsprechenden Stützen verbunden sind und die Außen- bzw. Innenverkleidungen mittels Haken an waagrechten Rahmenteilen aufgehängt und über einen durch eine dazwischen angeordnete Isolierung führenden Steg verbunden sind.

Dadurch, daß einerseits jede der vier Stützen des Wandelementes sich separat durch seine Einsteckverbindung am Fundament bzw. den darunter angeordneten Wandelementen abstützt und andererseits die Fenster bzw. Außen-und Innenverkleidungen an den Stützen durch Schellen, Haken oder Stege beweglich befestigt sind, können die Stützen unabhängig voneinander ihre tragende Funktion auch bei Erschütterungen oder leichten Untergrundverschiebungen weiter erfüllen, ohne daß das Wandelement als Ganzes dadurch in Mitleidenschaft gezogen wird.

Damit ist ein aus leicht zu montierenden und zu handhabenden Elementen bestehendes, selbsttragendes, stabiles und andererseits elastisches Gebilde geschaffen, das bei Einwirkung von Erdbeben, Wind, wasserhaltigem oder sonstigem unsicherem Baugrund u. dgl. außerordentlich große Vorteile vor den bekannten Wandelementen hat.

Besonders vorteilhaft ist es, wenn der horizontale Abstand zwischen den Stützen des Wandelementes jeweils etwa 1 m beträgt. Dieser Abstand ist ausreichend zur Anbringung von Fenstern und Türen zwischen den Stützen und bewirkt andererseits, daß die Stützen zwar große Lasten aufnehmen können, im Profil aber so klein bleiben, daß sie bequem in dem Wandelement untergebracht werden können.

Um mit diesem Wandelement Gebäude zu konstruieren, werden mindestens zwei solche tragende Wandelemente einander gegenüber so angeordnet, daß die untere Seite der vier Stützen mit ihrer Einsteckverbindung mit in zwei unabhängigen Reihen angeordneten Befestigungsmitteln von Fundamenten und die obere Seite mit ihrer Einsteckverbindung, gegebenenfalls über die Stützen weiterer tragender Wandelemente, mit einer Aussteifungs- bzw. Dachkonstruktion verbunden ist.

Auf diese Weise können erfindungsgemäß mit den tragenden Wandelementen sowohl sehr kleine Gebäude hergestellt werden, als auch große mehrstöckige Gebäude. Dabei ist es wesentlich, daß die Fundamente in sehr einfacher Form hergestellt werden können, weil für die unteren Einsteckverbindungen der Stützen lediglich in Reihen angeordnete Befestigungsmittel auf Fundamenten od. dgl. vorgesehen werden müssen. Diese Fundamente können in sehr einfacher Weise dadurch hergestellt werden, daß ein Graben angelegt wird und mit Beton ausgefüllt und im Abstand der Stützen, vorzugsweise in 1 m Abstand, Befestigungselemente für die Einsteckverbindungen eingebracht werden.

Dabei können die Stützen der einzelnen Wandelemente in an sich aus der FR-A-1 491 339 bekannter Weise als beidseitig offene Rohre ausgebildet und gegebenenfalls in der Mitte mit einer Wulst versehene Verbindungsstücke zum Einstecken in die offenen Rohrenden der Stützen bzw. der Fundamente vorgesehen sein.

Insbesondere mehrgeschossige Gebäude können gemäß der Erfindung gekennzeichnet sein durch zwei weitere Reihen von Befestigungsmitteln auf entsprechenden Fundamenten in einem Abstand von etwa 6 m voneinander und je etwa 3 m von den beiden ersten Reihen von Befestigungsmitteln auf den Fundamenten, mit denen die Befestigungsmittel der Stützen von weiteren tragenden Wandelementen verbunden sind bzw. von Stützen, die vorzugsweise 3 m lange Horizontalträger abstützen. Es besteht dann ein Gebäude mit einem sehr großen, 6 m breiten Innenraum, der beliebig aufgeteilt werden kann, und seitlichen 3 m breiten Räumen, wobei, wenn Stützen für 3 m lange Träger verwendet werden, der Gesamtraum sogar 12 m breit ist, und seitlich lediglich Konsolen angebracht sind.

Besonders vorteilhaft ist die Anbringung einer Aussteifungskonstruktion, vorzugsweise in Form eines Trapezbleches, an der Oberseite der Raumzellen bzw. Wandelemente. Es wird dadurch eine große Stabilität erreicht und eine einfache Dachkonstruktion ermöglicht, gegebenenfalls auch ein Flachdach. Vorteilhafterweise überspannt dabei das Trapezblech in einem Stück Felder von 3 m, 6 m und 3 m zwischen den Wandelementen bzw. den Trägern.

Bei einer solchen Bauweise kann man gemäß der Erfindung die Stützen als Rohre ausbilden, die für ein eingeschossiges Gebäude bei 1 m Abstand einen Durchmesser von etwa 6 cm und für Gebäude bis zu sechs Geschossen bei 1 m Abstand einen Durchmesser von etwa 8 bis 10 cm und bei 3 m Abstand einen Durchmesser von 10 bis 15 cm aufweisen.

Die Erfindung ist ferner gekennzeichnet durch senkrecht zu den tragenden angeordnete, nicht tragende Wandelemente, bei denen die Stützen durch senkrechte Rahmenteile ersetzt sind. Sowohl die tragenden als auch die nicht tragenden Wandelemente können dann in praktisch gleicher Weise hergestellt werden und es sind nur sehr wenige Typen, z. B. mit einem Fenster, mit einer Tür u. dgl., erforderlich. Besonders vorteilhaft ist es, daß gemäß der Erfindung sämtliche Wandelemente mit einer Breite von etwa 3 m und einer Höhe von etwa 2,40 m hergestellt werden können, so daß die Möglichkeit besteht, sie auch in normalen Lastkraftwagen zu transportieren, ohne daß Spezialtransportfahrzeuge erforderlich sind.

Nach einem weiteren Merkmal der Erfindung bilden je zwei tragende und zwei nicht tragende Wandelemente vier an den Gebäudeecken angeordnete tragende Raumzellen, die als solche vorgefertigt oder erst an der Baustelle zusammengesetztwerden können.

Es wird auf diese Weise ein Gebäude gebildet, bei dem die Raumzellen selbst die Dachkonstruktion tragen. Solche Gebäude haben den Vorteil, daß sie in einfacher Weise aus vorgefertigten Teilen montiert werden können.

Aus der DE-A-1 684 910 ist es an sich bekannt, Raumzellen aus Stützen, Fundamenten und Versteifungsplatten zu bilden.

Die bekannten aus solchen Raumzellen gebildeten Gebäude dieser Art haben jedoch den Nachteil, daß die vorgeferigten Raumzellen sowie die sonstigen Konstruktionsteile sehr groß sind und nur unter Verwendung von Spezialfahrzeugen von der Fabrikationsstätte zur Baustelle transportiert werden können. Außerdem ist sowohl die Herstellung der Raumzellen als auch die Dachkonstruktion sowie die Anbringung der Dachkonstruktion so kompliziert, daß sie mit ungelernten Arbeitskräften, insbesondere in Entwicklungslängern, nicht ausgeführt werden können.

Bei dem Gebäude nach der Erfindung wird jedoch sowohl die Herstellung der vorgefertigten Teile als auch das Zusammensetzen dieser Teile weitgehend vereinfacht und der Transport der vorgefertigten Teile von der Fabrikationsstätte zur Baustelle kann ohne großen Aufwand erfolgen. Für die Grundrißgestaltung des Gebäudes bestehen große Variationsmöglichkeiten.

Vorteilhafterweise können weitere zwischen den Eckzellen angeordnete, vollständig oder unvollständig ausgebildete, mindestens teilweise tragende Raumzellen vorgesehen werden, sowie zwischen den Raumzellen angeordnete Wandelemente oder, anstelle der innen angeordneten Wandelemente, Träger in Höhe der Oberkante der nach innen gewandten Raumzellenwände.

Gemäß der Erfindung haben die Raumzellen eine etwa quadratische Grundfläche, wobei vorteilhafterweise die Kantenlänge der Raumzellenwände und der Wandelemente maximal 3 m, sowie die Höhe etwa 2,40 m betragen. Raumzellen dieser Größe bzw. Wandelemente zu ihrer Herstellung können auf normalen Lastkraftwagen transportiert werden, so daß keine Spezialfahrzeuge für den Transport von der Fabrikationsstätte zur Baustelle benötigt werden. Die Ausbildung von quadratischen Raumzellen hat im übrigen den Vorteil, daß zu ihrer Herstellung die gleichen Wandelemente verwendet werden können, wie sie auch zur Ergänzung zwischen den Raumzellen vorgesehen sind.

Nach einem weiteren Merkmal der Erfindung können insbesondere die nach innen liegenden Wände der Raumzellen als Wasserwände ausgebildet sein. Dies hat den Vorteil, daß dann beispielsweise die Raumzelle als Sanitärzelle ausgebildet werden kann, während an der Außenwand etwa die für eine Küche erforderlichen Armaturen angebracht werden können. Solche Naßzellen können auch bequem vorfabriziert und transportiert werden.

Es ist im übrigen vorteilhaft, die Raumzellen, insbesondere die Eckzellen, als Schlafzellen auszubilden, da bei den vorher genannten Ausmaßen von 3 x 3 m die Unterbringung von zwei Betten und den zugehörigen Schränken bequem möglich ist.

Die Dachkonstruktion kann an sich beliebig sein. Es kann also etwa eine bekannte Dachkonstruktion verwendet werden, bei der ein waagrechter Schenkel des Dachbinders auf den Raumzellen aufliegt, während ein im stumpfen Winkel dazu verlaufender Schenkel den Innenraum zwischen den Raumzellen überdeckt und ein darüber angeordneter Dachsparren die beiden äußeren Enden der Schenkel miteinander verbindet.

Besonders vorteilhaft ist es jedoch, an den Raumzellen bzw. Wandelementen Befestigungsvorrichtungen für in einem Abstand angeordnete Dachträger anzuordnen, die mit Dachplatten abgedeckt sind. Die einzelnen und gleich konstruierten Dachträger sind ebenfalls sehr einfach herstellbar und leicht transportierbar.

Vorzugsweise sind Dachträger an der Oberkante der nach innen abgewandten gegenüberliegenden Raumzellenwände oder an damit verbundenen, in gleicher Höhe verlaufenden Konstruktionen angebracht, wobei es vorteilhaft ist, daß die Dachträger mit Zapfen versehen sind, die in die offenen Rohrenden der zugehörigen Stützen der Wandelemente passen. Gemäß der Erfindung können die Dachträger eine Länge von etwa 6 m haben. Derartige Dachträger sind einerseits leicht zu transportieren und ermöglichen andererseits zwischen den Raumzellen die Ausbildung eines großen Raumes oder, durch entsprechende Unterteilung, mehrerer Räume. Die mit den Raumzellen verbundenen Konstruktionen können aus den Wandelementen bestehen oder aus den Trägern zwischen benachbarten Raumzellen in Höhe der Oberkante der nach innen gewandten Raumzellenwände.

Besonders einfach ist es, die Oberkanten der Seitenwände der Dachträger tragenden Raumzellen mit der gleichen Neigung verlaufen zu lassen wie die Oberkante der Dachträger. Es kann dann ein Teil der Dachkonstruktion bereits in der Fabrikationsstätte hergestellt werden. Dies gilt insbesondere, wenn die die Dachträger tragenden Raumzellen bzw. die entsprechenden Konstruktionen je mit Teildächern abgedeckt sind. Gemäß der Erfindung können die Dachträger mit Dachplatten abgedeckt sein, die die Teildächer teilweise überlappen. Auf diese Weise kann die Dachabdeckung in einfachster Weise vorgenommen werden.

Nach einem weiteren Merkmal der Erfindung werden die Dachträger in Abständen von je etwa 1 m angeordnet. Die Träger können dann sehr leicht und einfach ausgeführt werden und es treten keine statischen Probleme auf.

Gemäß der Erfindung kann die Verbindung benachbarter Wandelemente auch über Eck sehr einfach mittels an den äußeren Stützen angebrachten Schellen erfolgen. Für den Fall, daß unter einem Wandelement kein entsprechendes Element angeordnet ist, daß also im unteren Stockwerk ein Durchbruch für einen größeren Raum benötigt wird, können gemäß der Erfindung die äußeren Stützen des entsprechenden Wandelementes sowie die äußeren Stützen der beiden benachbarten Wandelemente an den sich jeweils zugewandten Seiten vor dem Anbringen der Schellen mit einem elastischen Kontaktkleber versehen werden. Man kann dadurch die Anbringung eines Trägers unter dem entsprechenden Wandelemente einsparen.

Gemäß der Erfindung werden tragende Raumzellen je in Abständen von höchstens zwei 24 m in Richtung des Dachfirstes angeordnet. Es ergeben sich dadurch große Variantionsmöglichkeiten für die Aufteilung des Raumes zwischen den Raumzellen.

Die Fundamente können an sich beliebig ausgebildet sein. Gemäß der Erfindung weisen sie Befestigungsvorrichtungen für die Stützen der Wandelemente auf. Vorteilhafterweise können diese als Einstecköffnungen, insbesondere in Form von Rohrenden für die Verbindungsstücke mit den Stützen ausgebildet sein.

Gemäß der Erfindung lassen sich Pfahlfundamente besonders einfach unter den Stützen anordnen. Sehr einfach in der Herstellung sind aber vor allem unter den parallel zum Dachfirst angeordneten Wänden angeordnete Betonfundamente mit Befestigungsmitteln für die Stützen, die in einfacher Weise so hergestellt werden können, daß im Untergrund ein Graben gezogen wird, der mit Beton ausgegossen wird und in den die Befestigungsmittel dann eingebracht werden.

Ein erdbebensicheres Gebäude kann gemäß der Erfindung gekennzeichnet sein durch einen starren Rahmen aus vier Trägern mit Befestigungsmitteln für die Stützen, die unter den Wänden parallel zum Dachfirst angebracht sind, sowie diese verbindende Querträger, wobei der Rahmen über mindestens vier vorgespannte Federn mit dem Fundament verbunden ist. Die gesamte Konstruktion kann dann Erschütterungen folgen, ohne daß Beschädigungen auftreten.

Die Verkleidung des Gebäudes bzw. der Wandelemente nach der Erfindung erfolgt dadurch, daß die Außen- und Innenverkleidung mittels Haken an den waagrechten Rahmenteilen aufgehängt sind. Die Haken können vor dem Einhängen der Verkleidung auch zur Befestigung von Gerüstteilen dienen, so daß bei der Errichtung des Gebäudes die Aufstellung eines gesonderten Gerüstes eingespart werden kann. Die gleichen Haken können auch zur Befestigung von Leitungen, Armaturen u. dgl. in den Wandelementen dienen.

Besonders vorteilhaft ist es, die Außen- und Innenverkleidung über einen durch die Isolierung führenden Steg miteinander zu verbinden. Die Verkleidung ist dann mit den Rahmenteilen lediglich über die Isolierung verbunden. Die Isolierung wirkt auf diese Weise als Stoßdämpfer zwischen der Innen- bzw. Außenverkleidung und der aus den Wandelementen gebildeten Konstruktion. Diese bildet ein aus leicht zu montierenden und zu handhabenden Elementen bestehendes, selbsttragendes, stabiles und elastisches Gebilde (Monocoque), das zusammen mit der nicht starren Anbringung der Verkleidung außerordentlich große Vorteile bietet bei Einwirkungen durch Erdbeben, Wind, wasserhaltigem Baugrund u. dgl.

In den Zeichnungen sind Ausführungsformen des Gegenstandes der Erfindung beispielsweise dargestellt.
Fig.1 ist eine perspektivische Darstellung einer Grundform eines Gebäudes nach der Erfindung.
Fig. 2 zeigt eine Ausführungsform eines Dachträgers für das Gebäude nach der Erfindung.
Fig. 3 zeigt Beispiele für Wandelemente für das Gebäude nach der Erfindung.
Fig. 4 zeigt ein weiteres Beispiel für ein Wandelement für das Gebäude nach der Erfindung.
Fig. 5 zeigt schematisch Befestigungsmittel für die Stützen, Fundamente und Dachkonstruktion in Form von Einsteckverbindungen.
Fig.6 ist ein Schnitt durch einen Teil eines Wandelementes und zeigt ein Ausführungsbeispiel für die Befestigung der Verkleidung.
Fig. 7 ist ein Schnitt entsprechend Fig. 6, der ein anderes Ausführungsbeispiel für die Befestigung der Verkleidung zeigt.
Fig. 8 ist eine Perspektive eines teilweise abgebrochenen Gebäudes gemäß der Erfindung.
Fig. 9 ist ein Grundriß eines Geschosses des Gebäudes nach der Erfindung.
Fig. 10 ist eine perspektivische Darstellung eines Fundamentrahmens für das Gebäude nach der Erfindung.

Bei der einfachsten Ausführungsform des Gebäudes nach der Erfindung sind Raumzellen 1 bis 4 je an den Gebäudeecken angeordnet (Fig. 1). Sie sind an ihren Ecken auf je vier Fundamenten, z. B. 5 bis 8, abgestützt und tragen auf ihren aus Wandelementen, z. B. 9 bis 14, gebildeten Seitenwänden vier Dachträger 15 bis 18.

Die Träger 15 bis 18 können in beliebiger bekannter Weise verstärkt sein. Es können statt der dargestellen Träger in Form eines gleichschenkligen Dreiecks auch die in Fig. 2 dargestellten Träger 19 Verwendung finden, die an der Baustelle zusammengesetzt werden können und infolgedessen beim Transport eine geringere Länge aufweisen.

Noch geringere Trägerlängen ergeben sich, wenn die tragenden Zellen mit Wänden, z. B. 20, 27, senkrecht zum Dachfirst hergestellt werden, deren Oberkante abgeschrägt ist und zwar im Winkel der Neigung des herzustellenden Daches. Bereits in der Fabrikationsstätte wird ein Teildach 22, 23 auf diesen Zellen angebracht.

Die entsprechenden Wände, z. B. 24, 25, von Zellen 26, 27, die ein darunter angeordnetes Geschoß bilden, sind rechteckig oder quadratisch ausgebildet. Die Länge und Breite dieser Zellen beträgt je etwa 3 m, die Höhe etwa 2,30 m. Das gleiche gilt für nicht an den Ecken angeordneten Raumzellen 28, 29 sowie für Wandelemente, die äußere Zwischenwände, z. B. 30, 31, innere Zwischenwände, z. B. 32,33 und 34, sowie Querwände, z. B. 35, bilden.

Die Wandelemente der inneren Wände, z. B. 36, der Raumzellen des oberen Geschosses weisen Befestigungen für Dachträger 37 auf, die mit Platten 38, 39 abgedeckt sind, die die Teildächer 22, 23 etwas überlappen. Desgleichen werden Dachplatten 40, 41 überlappt, die zwischen den Raumzellen und den zugehörigen Wandelementen angeordnet sind.

An Stelle der Zwischenwände können auch Träger 42, die zwischen den Raumzellen bzw. den Raumzellen und einem eine innere Zwischenwand bildenden Wandelement 35 angebracht sind, Verwendung finden.

Die Anbringung derartiger Träger 42 kann bei mehrgeschossigen Gebäuden dadurch vermieden werden, daß man bei dem Wandelement, unter dem sich keine Zwischenwand befindet, an den äußeren Stützen 91, 92 an den Außenseiten einen elastischen Kontaktkleber aufbringt; eine entsprechende Schicht bringt man an den Außenseiten der äußeren Stützen, z. B. 114, der benachbarten Wandelemente an. Wenn die Stützen dann mit Schellen 87, 88, 89 verbunden werden, ist die Verbindung so stabil, daß eine Unterstützung durch einen Träger nicht mehr erforderlich ist.

Fig. 2 zeigt, daß mit einer geringen Anzahl von Wandelementen die Raumzellen und die Zwischenwände hergestellt werden können. Die Wandelemente 43 dienen zur Verkleidung der Stirnseite des Gebäudes der Fig. 8, wo sie der Übersicht wegen weggelassen sind. In diesen Wandelementen können gestrichelt eingezeichnete Türen 44 vorgesehen sein.

Die Wandelemente 45,46 können für die Wände, z. B. 20, 21, im oberen Geschoß vorgesehen werden. Die Wandelemente 47 bis 49 können Verwendung finden für Wände senkrecht zum Dachfirst, wie z. B. 24,25,35.

Die tragenden Wandelemente 50, 51 bilden die parallel zum Dachfirst angeordneten Außen-und Innenwände.

Sämtliche Wandelemente sind in gleicher Weise mit Türen, Fenstern und Verstrebungen versehen, so daß sie sehr einfach in Serienfertigung hergestellt werden können. Die tragenden Wandelemente 50 und 51 weisen außerdem in einem Abstand von 1 m Stützen, z. B. 52, 53, 54, 55 auf, die an ihren oberen und unteren Enden Befestigungselemente 56 bis 63 aufweisen, die jeweils mit entsprechenden Befestigungselementen an den Wandelementen, den Fundamenten oder einer Dach- oder Aussteifungskonstruktion verbunden werden können.

Die Stützen können auch bei mehrgeschossigen Bauten so klein gehalten werden, daß die Wandelemente nach der Verkleidung durch Innen- und Außenplatten sowie der Anbringung der erforderlichen Isolation nicht zu dick werden.

Etwas stärkere Stützen 64, 65 müssen verwendet werden für den Träger 42.

Fig. 4 zeigt ein Wandelement 90 mit Stützen 91 bis 94 und einem Fenster 98, bei dem eine Verstärkung durch gebogene Eisenstäbe, z. B. 140, 141, vorgesehen ist. Die Verschweißung derartiger Eisenstäbe mit den Stützen 91 bis 94 ist sehr einfach und billig. Fig. 4 zeigt außerdem die Verbindung der Stützen 92 und 114 zweier benachbarter Wandelemente mittels Schellen 87 bis 89. Diese Verbindung ist sehr einfach herstellbar. Die Verdoppelung der Stützen jeweils an den Außenseiten der Wandelemente bringt den Vorteil mit sich, daß eine Verstärkung erfolgt und die Stützen als solche dünner sein können als wenn nur jeweils eine Stütze vorhanden wäre. Außerdem können sämtliche Wandelemente in der gleichen Art hergestellt werden.

Auf den Fundamenten 66 bis 69 (Fig. 8) sind Befestigungselemente, z. B. 70 bis 73, vorgesehen für die Befestigungselemente 60 bis 63 der Stützen 52 bis 55 des Wandelementes 50. Für die Stützen der übrigen Wandelemente sind entsprechende Befestigungsmittel an den Fundamenten vorgesehen.

Die Fundamente 66 bis 69 können in sehr einfacher Weise dadurch hergestellt werden, daß ein Graben angelegt wird in Richtung der Wände parallel zum Dachfirst. Dieser Graben wird mit Beton ausgefüllt und es werden in einem Abstand von jeweils 1 m die Verschraubungen, z. B. 70 bis 73, für die Stützen eingebracht. Nach dem Aushärten des Betons können dann die Wandelemente aufgesetzt und mit ihren Stützen an den Verschraubungen befestigt werden. Entsprechend können die Stützen der das Obergeschoß bildenden Teile an den Verschraubungen der Stützen der Teile des unteren Geschosses befestigt werden.

Anschließend können dann die Dachträger 37 aufgesetzt werden, wobei auch diese Dachträger in einem Abstand von je 1 m angeordnet werden können, so daß je ein Dachträger durch eine Stütze angestützt wird.

Fig. 5 zeigt eine Einsteckverbindung zur Befestigung der Stützen 110, 111 mit den Fundamenten der Dachkonstruktion 37. An der Dachkonstruktion ist ein verlängerter Zapfen 95 vorgesehen, der in die aus einem Rohr gebildete Stütze 111 eingesteckt werden kann. Ein Verbindungsstück 96 mit einer Wulst 112 weist einen entsprechenden Durchmesser auf, so daß ein Einstekken in die obere Öffnung der Stütze 110 und in die untere Öffnung der Stütze 111 möglich ist. Ein weiteres Verbindungsstück 97 sitzt in dem Rohrende 113 eines Pfahlfundamentes aus Beton und kann in das untere Ende der Stütze 110 eingeführt werden. Bei Verwendung derartiger Einsteckverbindungen ist eine Montage außerordentlich rasch möglich. Normalerweise ist es nicht erforderlich, die Einsteckverbindung zu sichern. Wenn mit stärkerer Windeinwirkung zu rechnen ist, so kann eine Sicherung über Splinte erfolgen.

Fig. 9 zeigt einen in einfacher Weise aus sech U-Trägern zusammengeschweißten Rahmen 100 für erdbebensichere Gebäude. Dieser Rahmen ist auf acht Federfundamenten 101 bis 108 gelagert und weist auf den Trägern im einfachsten Fall je 10 Befestigungsvorrichtungen, z. B. 126, für die Stützen an den Wandelementen entsprechend Fig. auf, wenn eine Gesamtlänge des Gebäudes von 9 m vorgesehen ist.

Zur Aussteifung zwischen den Geschossen angeordnete Trapezbleche sind in Fig.8 schematisch durch die Begrenzungslinien 74, 75 angedeutet.

Die Außen- und Innenverkleidungen könne in sehr unterschiedlicher Weise erfolgen. ZwEckmäßigerweise werden an den Wandelemerten außen und innen Platten 123 und 124 angebracht, die als Unterlage für weitere Verkleidungen oder für Putzschichten dienen können. Die Platten halten dann auch Isolierungen 126,127 fest, die von beiden Seiten auf die Konstruktionsteile der Wandelemente aufgebracht werden können. Die Isolierungen bieten nicht nur Schall- und Wärmeisolierung, sondern auch Feuerschutz für die Stahlrohre der Wandelemente.

Wenn man entsprechend Fig. 6 an den Verkleidungen 123 und 124 Ösen 133 und 132 anbringt, kann man diese in Haken 134, 135 einhängen, die ihrerseits in waagerechte Rahmenteile 121, 122 eingehängt sind. Die Verkleidungen sind dann beweglich gegenüber der Rahmenkonstruktion der Wandelemente angeordnet, werden aber natürlich durch die Isolierung an ihrem Platz gehalten.

Entsprechende Haken 134, 135 können verwendet werden um in den Wandelementen Rohre, Armaturen, Leitungen und dgl. aufzuhänqen. Auch hier ergibt sich der Vorteil, daß die Aufhängung nachgiebig ist und die Gefahr einer Beschädigung erheblich verringert wird.

Die Haken 134, 135 können im übrigen während der Montage der Wandelemente dazu benutzt werden, Trittbretter einzuhängen. Es ist dann nicht erforderlich, ein besonderes Gerüst aufzustellen. Wenn man in die obere Öffnung einer Stütze, z. B. 111, eine Winde einsteckt, die ähnlich wie die Dachkonstruktion 37 mit einem Zapfen 95 versehen ist, so können auch in sehr einfacher Weise bei der Montage Wandelemente bewegt werden.

Bei der Ausführungsform nach Fig. 7 sind die Außenverkleidung 123 und die Innenverkleidung 124 über einen Steg 128 miteinander verbunden. Der Steg kann mit einem Gewinde versehen und mit einer Mutter 130 an der Außenseite gehalten sein. An der anderen Seite kann er eine Holzleiste 129 tragen, an die man dann bequem die Innenverkleidung 124 annageln kann.

Der Grundriß des Gebäudes nach der Erfindung kann weitgehend variiert werden. Bei dem in Fig. 9 dargestellten Gebäude bilden die an den Ecken angeordneten Raumzellen 26, 27, 76, 77 jeweils Schlafzellen, in denen bei der gewählten Grundfläche von 3 x 3 m bequem zwei Betten 78, 79 und zwei Schränke 80, 81 untergebracht werden können.

Die Raumzelle 28 ist als Treppe ausgebildet, während die Raumzelle 29 eine Küche 95' bildet.

Mit Eingangstüren 44 versehene Wandelemente 43 an den Stirnwänden bilden einen großen Wohnraum, wobei im vorliegenden Falle eine Wand 83 diesen Raum aufteilt, so daß zwei vollständige Wohnungen entstehen. Die Raumzellenwandelemente 84 bis 89 sind als Wasserwände ausgebildet, so daß Küchen 29 und 90' sowie Badezimmer 91' und 92' durch entsprechende Zwischenwände gebildet werden können, Nischen, die nicht vollständig von dem Mit telraum abgetrennt sind, können durch Querwände 35 und 93 sowie Träger 42 gebildet werden.

Die Wandelemente für Raumzellen und Zwischenwände können in einfacher Weise dadurch hergestellt werden, daß zunächst ein Rahmen beispielsweise aus den Außenstützen und Horizontalverstrebungen hergestellt wird. In diesem Rahmen können weitere Horizontal- sowie Schrägverstrebungen oder Verstrebungen aus gebogenen Eisenstäben angebracht werden. Es können dann im rechten Winkel dazu Querverstrebungen und Stützen angeschweißt werden und so fort bis das Fachwerk für alle vier Wände der Raumzelle hergestellt ist. Es können dann die Armaturen für die Wasserwand eingebracht werden und die elektrische Verdrahtung vorgenommen werden.

Anschließend können innen und außen Verkleidungsplatten befestigt werden.

Man kann auch zunächst nur die Wandelemente 43 bis 51 vorfabrizieren und die Raumzellen selbst dann erst an der Baustelle zusammensetzen, was wie beschrieben sehr einfach durch eine Verbindung mittels Schellen erfolgen kann.

Die Herstellung der Raumzellen sowie auch der Wandelemente kann in sehr einfacher Weise auf Hebebühnen erfolgen, wobei kleine Werkstätten, die mit einem Laufkran ausgerüstet sind, Verwendung finden können. Die Herstellung kann von ungelerntem Personal, vor allem auch in Entwicklungsländern durchgeführt werden. Als Werkstätten können auch Gebäude der Erfindung wegen des großen Innenraums Verwendung finden. Die Erstausstattung kann auch von entfernt liegenden Fabrikationsstätten herbeigeführt werden, weil die einzelnen Teile auf üblichen Kraftfahrzeugen transportiert werden können.

## Patentansprüche

1. Tragendes Wandelement für Gebäude, bestehend aus einem jeweils vier Stützen (52-55, 91-94) aufweisenden, stockwerkshohen und durch waagrechte Rahmenteile (121, 122) und schräge Verstrebungen versteiften Rahmen, sowie aus einer daran zu befestigenden Außen-und/oder Innenverkleidung (123, 124), dadurch gekennzeichnet, daß
- jede der vier Stützen eine Einsteckverbindung für Fundamente (70, 73), entsprechende Stützen darüber oder darunter angeordneter Wandelemente oder Dach- bzw. Aussteifungskonstruktionen aufweist,
- Fenster (98) bzw. Türen sowie benachbarte Wandelemente mittels Schellen (87-89) mit den entsprechenden Stützen verbunden sind und
- die Außen- bzw. Innenverkleidung (123, 124) mittels Haken (134, 135) an waagrechten Rahmenteilen (121, 122) aufgehängt oder über einen durch eine den Zwischenraum ausfüllende Isolierung (126, 127) führenden Steg (128) für eine bewegliche Verbindung mit den Rahmenteilen verbunden sind.

2. Tragendes Wandelement nach Anspruch 1, dadurch gekennzeichnet, daß der Abstand zwischen den Stützen (52-55, 91-94) etwa 1 m beträgt.

3. Gebäude errichtet aus tragenden Wandelementen nach Anspruch 1 oder 2, dadurch gekennzeichnet, daß es mindestens zwei einander gegenüberstehende tragende Wandelemente (50) aufweist, die mit den Befestigungsmitteln (60-63) am unteren Ende ihrer Stützen (52-55) mit in zwei Reihen angeordneten Befestigungsmitteln (70-73) der Fundamente (68, 69) und mit den Befestigungsmitteln (56-59) am oberen Ende ihrer Stützen (52-55) gegebenenfalls über die Stützen weiterer tragender Wandelemente, mit einer Aussteifungs- (74, 75) bzw. Dachkonstruktion (23, 37) verbunden sind.

4. Gebäude nach Anspruch 3, gekennzeichnet durch zwei weitere Reihen von Befestigungsmitteln auf Fundamenten (67, 68) in einem Abstand von etwa 6 m voneinander und je etwa 3 m von den beiden ersten Reihen von Befestigungsmitteln auf den Fundamenten (66, 69) mit denen die Befestigungsmittel der Stützen von weiteren tragenden Wandelementen (z. B. 51) verbunden sind bzw. von Stützen, die vorzugsweise 3 m lange Horizontalträger (z. B. 42) abstützen.

5. Gebäude nach Anspruch 3 oder 4, gekennzeichnet durch eine Aussteifungskonstruktion an der Oberseite der Raumzellen bzw. Wandelemente.

6. Gebäude nach Anspruch 5, dadurch gekennzeicnnet, daß als Aussteifungskonstruktion ein Trapezblech (74,75) dient.

7. Gebäude nach Anspruch 6, dadurch gekennzeichnet, daß das Trapezblech (74, 75) in einem Stück Felder von 3 m, 6 m und 3 m zwischen den Wandelementen bzw. den Trägern überspannt.

8. Gebäude nach Anspruch 7, dadurch gekennzeichnet, daß die Stützen als Rohre ausgebildet sind, die für eingeschossige Gebäude bei 1 m Abstand einen Durchmesser von etwa 6 cm und für Gebäude bis zu sechs Geschossen bei 1 m Abstand einen Durchmesser von etwa 8 bis 10 cm und bei 3 m Abstand einen Durchmesser von 10 bis 15 cm aufweisen.

9. Gebäude nach Anspruch 1 bis 8, gekennzeichnet durch senkrecht zu den tragenden Wandelementen (50, 51) angeordnete, nicht tragende Wandelemente (24, 25) bei denen die Stützen durch senkrechte Rahmenteile ersetzt sind.

10. Gebäude nach Anspruch 9, dadurch gekennzeichnet, daß je zwei tragende Wandelemente (z. B. 11, 13, 14) und zwei nicht tragende Wandelemente (z. B. 9, 10, 12) an den Gebäudeecken angeordnete tragende Raumzellen (1, 2, 3, 4) bilden.

11. Gebäude nach Anspruch 10, gekennzeichnet durch weitere, zwischen den Eckzellen (16, 34) angeordnete, vollständig oder unvollständig ausgebildete, mindestens teilweise tragende Raumzellen (90-92), sowie zwischen den Raumzellen angeordnete Wandelemente oder, anstelle von innen angeordneten Wandelementen, Träger (42) in Höhe der Oberkante der nach innen gewandten Raumzellenwände.

12. Gebäude nach Anspruch 10 oder 11, dadurch gekennzeichnet, daß die Raumzellen (1-4) eine etwa quadratische Grundfläche haben.

13. Gebäude nach Anspruch 10 bis 12, dadurch gekennzeichnet, daß die Kantenlänge der Raumzellenwände und der Wandelemente maximal 3 m, sowie die Höhe etwa 2,40 m betragen.

14. Gebäude nach Anspruch 10 bis 13, dadurch gekennzeichnet, daß an den Raumzellen (1-4) bzw. an den Wandelementen Befestigungsvorrichtungen für in einem Abstand angeordnete Dachträger (15-18) angeordnet sind, die mit Dachplatten abgedeckt sind.

15. Gebäude nach Anspruch 10 bis 14, dadurch gekennzeichnet, daß Dachträger (37) an der Oberkante der nach innen gewandten gegenüberliegenden Raumzellenwände (z. B. 36) oder an damit verbundenen in gleicher Höhe verlaufenden Konstruktionen angebracht sind.

16. Gebäude nach Anspruch 14 oder 15, dadurch gekennzeichnet, daß die Dachträger (37) eine Länge von etwa 6 m haben.

17. Gebäude nach Anspruch 14 oder 16, dadurch gekennzeichnet, daß die Oberkanten der Seitenwände (20, 27) der Dachträger (37) tragenden Raumzellen mit der gleichen Neigung verlaufen wie die Oberkante der Dachträger.

18. Gebäude nach Anspruch 14 bis 17, dadurch gekennzeichnet, daß die Dachträger (37) mit Dachplatten (38, 39) abgedeckt sind, die Teildächer (22, 23, 40, 41) der tragenden Raumzellen teilweise überlappen.

19. Gebäude nach Anspruch 14 bis 18, dadurch gekennzeichnet, daß die Dachträger (37) in Abständen von je etwa 1 m angeordnet sind.

20. Gebäude nach Anspruch 3 bis 19, dadurch gekennzeichnet, daß tragende Raumzellen je in Abständen von höchstens etwa 24 m in Richtung des Dachfirstes angeordnet sind.

21. Gebäude nach Anspruch 3 bis 20, dadurch gekennzeichnet, daß die unter den Stützen angeordneten Fundamente Pfahlfundamente (5-8, 101-108,113) sind.

22. Gebäude nach Anspruch 3 oder 4, dadurch gekennzeichnet, daß die Fundamente (66-69) mit den Befestigungsmitteln (70-73) parallel zum Dachfirst angeordnet sind.

23. Gebäude nach Anspruch 21 oder 22, gekennzeichnet durch einen starren Rahmen (100) aus Befestigungsmitteln (109) für die Stützen, die unter den Wänden parallel zum Dachfirst angebracht sind, sowie diese verbindende Querträger, wobei der Rahmen über mindestens vier vorgespannte Federn mit dem Fundament (101-108) verbunden ist.

24. Raumzelle bestehend aus Wandelementen nach Anspruch 1 oder 2 zur Herstellung eines Gebäudes nach Anspruch 3 bis 23, gekennzeichnet durch zwei tragende Wandelemente (50, 51) und zwei nicht tragende Wandelemente (24,25).

## Claims

1. Loadbearing wallboard for abuilding consisting of a framework comprising four stanchions (52-55, 91-94), having the height of one floor and being stiffened by means of horizontal framework members (121, 122) and inclined struts, as well as of an internal and/or external covering (123, 124) connectable to the framework, characterized in that
- each of the four stanchions comprises a plug-in connector for the foundation (70, 73), corresponding stanchions of wallboards arranged over or under the wallboard or for a roof construction or a stiffening construction, respectively,
- windows (98) or doors, respectively, as well as adjacent wallboards are connected to the corresponding stanchions by means of clamps (87-89) and
- the external or internal covering (123, 124), respectively, are suspended from horizontal frame members (121, 122) by means of hooks (134, 135) or are connected to the frame members for a flexible connection by means of an arm (128) extending through an insulation (126,127) filling up the clearance.

2. Loadbearing wallboard according to claim 1, characterized in that the interval between the stanchions (52-55, 91-94) is about 1 metre.

3. A building comprising loadbearing wallboards according to claims 1 or 2, characterized in that it comprises at least two mutually facing loadbearing wallboards (50) which are connected by the fixing means (60-63) at the lower ends of their stanchions (52-55) to fixing means (70-73) arranged in two rows, of the foundations (68, 69), and by the fixing means (56-59) at the upper ends of their stanchions (52-55), if appropriate via the stanchions of additional loadbearing wallboards, to a stiffening construction (74, 75) or roof construction (23, 37), respectively.

4. Building according to claim 3, characterized by two further rows of fixing means on foundations (67, 68) at a distance of about 6 metres from each other and each at a distance of about 3 metres from the first two rows of fixing means on the foundations (66, 69), to which are connected the fixing means of the stanchions of additional loadbearing wallboards (e. g. 51) or of stanchions which preferably support 3 metre long horizontal girders (e. g. 32).

5. Building according to claims 3 or 4, characterized in that it possesses a stiffening construction on the surface of the space cells or wallboards.

6. Building according to claim 5, characterized in that a sheet with trapezoidal corrugations (74, 75) serves as the stifening construction.

7. Building according to claim 6, characterized in that the sheet with trapezoidal corrugations (74, 75) spans, in one piece, distances of 3 metres, 6 metres and 3 metres between the wallboards and the girders.

8. Building according to claim 7, characterized in that the stanchions are in the form of pipes which, in a single-storey building, have a diameter of about 6 cm if spaced at intervals of 1 metre, and in buildings of up to six storeys have a diameter of about 8 to 10 cm if spaced at intervals of 1 metre and a diameter of 10 to 15 cm if spaced at intervals of 3 metres.

9. Building according to claims 1 to 8, characterized in that it possesses non-load-bearing wallboards (24, 25) which are arranged at right angles to the load-bearing wallboards (50, 51) and in which the stanchions are replaced by vertical framework members.

10. Building according to claim 9, characterized in that groups each consisting of two load- bearing wallboards (for example 11, 13, 14) and two non-load-bearing wallboards (for example 9, 10, 12) form load-bearing space cells (1, 2, 3, 4) which are located at the corners of the building.

11. Building according to claim 10, characterized in that it possesses additional, completely or incompletely formed, at least partially load-bearing, space cells (90-92) located between the corner cells (16, 34), as well as wallboards located between the space cells or, in place of these internal wallboards, girders (42), whose height corresponds to the upper edge of the inward- facing space cell walls.

12. Building according to claims 10 or 11, characterized in that the space cells (1 to 4) have an approximately square ground plan.

13. Building according to claims 10 to 12, characterized in that the edge length of the space cell walls and of the wallboards is at most 3 metres and the height is about 2,40 metres.

14. Building according to claims 10 to 13, characterized in that fixing devices for roof girders (15-18) which are arranged at intervals, and which are covered with roof panels, are provided on the space cells (1-4) or on the wallboards.

15. Building according to claims 10 to 14, characterized in that roof girders (37) are attached to the upper edge of the inward facing mutually opposite space cell walls (e. g. 36) or to constructions connected thereto and running at the same height.

16. Building according to claims 14 or 15, characterized in that the roof girders (37) have a length of about 6 metres.

17. Building according to claims 14 to 16, characterized in that the upper edges of the side walls (20, 27) of the space cells, carrying the roof girders (37), run at the same pitch as the upper edge of the roof girders.

18. Building according to claims 14 to 17, characterized in that the roof girders (37) are covered with roof panels (38, 39), which partially overlap the roof sub-units (22, 23, 40, 41) of the load- bearing space cells.

19. Building according to claims 14 to 18, characterized in that the roof girders (37) are arranged at intervals of about 1 metres.

20. Building according to claims 3 to 19, characterized in that load-bearing space cells are located at intervals of at most about 24 metres in the direction of the roof ridge.

21. Building according to claims 3 to 20, characterized in that the foundations located under the stanchions are pile foundations (5-8, 101-108,113).

22. Building according to claims 3 or 4, characterized in that the foundations (66-69) which are provided with the fixing means (70-73) are arranged in parallel to the roof ridge.

23. Building according to claims 21 or 22, characterized in that it possesses a rigid framework (100) of four girders with means of fixing (109) for the stanchions, which girders are located under the walls parallel to the roof ridge, and transverse girders connecting these four girders, the framework being connected to the foundations (101-108) by means of at least four prestressed springs.

24. A space cell consisting of wallboards according to claims 1 or 2 for the construction of a building according to claims 3 to 23, characterized by two load-bearing wallboards (50, 51) and to non-load-bearing wallboards (24,25).

## Revendications

1. Elément de cloison porteur pour bâtiments, se composant d'un bâti qui comporte quatre montants (52-55, 9194), a la hauteur d'un étage et est raidi par des éléments de cadre horizontaux (121, 122) et des entretoises obliques, ainsi que d'un revêtement extérieur et/ou intérieur (123, 124) destiné à être fixé sur ce bâti, caractérisé en ce que chacun des quatre montants présente un élément d'assemblage par emboîtement pour des fondations (70, 73), pour des montants correspondants d'éléments de cloison disposés au-dessus ou au-dessous ou pour des structures de toit ou de raidissement, en ce que des fenêtres (98) ou des portes, ainsi que des éléments de cloison voisins sont fixés aux montants correspondants au moyen d'étriers (87-89), et en ce que les revêtements extérieur ou intérieur (123, 124) sont suspendus au moyen de crochets (134, 135) à des éléments de cadre horizontaux (121, 122) ou sont unis entre eux au moyen d'une traverse (128) passant à travers une isolation (126, 127) qui remplit l'intervalle, en vue d'un assemblage mobile avec les éléments de cadre.

2. Elément de cloision porteur selon la revendication 1, caractérisé en ce que la distance entre les montants (52-55, 91-94) mesure 1 m evi- ron.

3. Bâtiment construit à partir d'éléments de cloison selon la revendication 1 ou 2, caractérisé en ce qu'il comporte au moins deux élements de cloision porteuers (50) disposés l'un en face de l'autre qui sont unis, par les moyens de fixation (60-63) prévus à l'extrémité inférieure de leurs montants (52-55), à des moyens de fixation (70-73) disposés en deux rangées des fondations (68, 69) et, par les éléments de fixation (56-59) prévus à l'extrémité supérieure de leurs montants (52-55), à une structure de raidissement (74, 75) ou une structure de toit (23, 37), le cas échéant par l'intermédiaire des montants d'autres éléments de cloison porteurs.

4. Bâtiment selon la revendication 3, caractérisé par deux autres rangées de moyens de fixation sur des fondations (67, 68), situées à une distance d'eviron 6 m l'une de l'autre et chacune à une distance d'eviron 3 m des deux premières rangées de moyens de fixation sur les fondations (66, 69), les moyens de fixation de ces deux autres rangées étant unis au moyens de fixation des montants d'autres éléments de cloison porteurs (par exemple 51) ou de montants qui servent d'appui à des poutres horozontales (par exemple 42) mesurant de préférence 3 m de longueur.

5. Bâtiment selon la revendication 3 ou 4, caractérisé par une structure de raidissement sur le côté supérieur des cellules tridimensionelles ou des éléments de cloison.

6. Bâtiment selon la revendication 5, caractérisé en ce qu'une tôle à ondes trapézoïdales (74, 75) sert de structure de raidissement.

7. Bâtiment selon la revendication 6, caractérisé en ce que la tôle à ondes trapézoïdales (74, 75) couvre d'un seul tenant des travées de 3 m, 6 m et 3 m entre les éléments de cloison ou les poutres.

8. Bâtiment selon la revendication 7, caractérisé en ce que les montants sont réalisés sous forme de tubes qui, pour un bâtiment d'un seul étage et pour un intervalle de 1 m, présentent un diamètre d'environ 6 cm et, pour des bâtiments pouvant avoir jusqu'à six étages, présentent, pour un intervalle de 1 m, un diamètre d'environ 8 à 10 cm et, pour un intervalle de 3 m, un diamètre de 10 à 15 cm.

9. Bâtiment selon l'une quelconque des revendications 3 à 8, caractérisé par des éléments de cloison non porteurs (24, 25) qui sont disposés perpendiculairement par rapport aux éléments de cloison porteuers (50, 51) et dans lesquels les montants sont remplacés par des éléments de cadre verticaux.

10. Bâtiment selon la revendication 9, caractérisé en ce que deux éléments de cloison porteurs (par exemple 11, 13, 14) et deux éléments de cloison non porteuers (par exemple 9, 10, 12) for- met une cellule tridimensionelle (1, 2, 3,4) disposée à chacun des quatre angles du bâtiment.

11. Bâtiment selon la revendication 10, caractérisé par d'autres cellules tridimensionelles (90-92), au moins partiellement porteuses, réalisées sous forme complète ou incomplète et disposées entre les cellules d'angle (16, 34), ainsi que par des éléments de cloison disposés entre les cellules tridimensionelles ou, à la place d'éléments de cloison situés intérieurement, des poutres (42) à la hauteur du bord supérieur des parois de cellules tridimensionelles tournées vers l'intérieur.

12. Bâtiment selon la revendication 10 ou 11, caractérisé en ce que les cellules tridimensionelles (1-4) ont une surface de base à peu près carrée.

13. Bâtiment selon l'une quelconque des revendications 10 à 12, caractérisé en ce que la longueur d'arête des parois des cellules tridimensionelles et des éléments de cloison est de 3 m au maximum, leur hauteur étant de 2,40 m environ.

14. Bâtiment selon l'une quelconque des revendications 10 à 13, caractérisé en ce qu'il est disposé, sur les cellules tridimensionelles (1-4) ou sur les éléments de cloison, des dispositifs de fixation pour des poutres de toit (15-18) qui sont disposées à intervalles et qui sont recouvertes de plaques de couverture.

15. Bâtiment selon l'une quelconque des revendications 10 à 14, caractérisé en ce que des poutres de toit (37) sont posées sur le bord supérieur des parois de cellules tridimensionelles placées vis-à-vis et tournées vers l'intérieur (par exemple 36) ou sur des structures fixées à ces parois et s'étendant à la même hauteur.

16. Bâtiment selon la revendication 14 ou 15, caractérisé en ce que les poutres de toit (37) ont une longueur de 6 m environ.

17. Bâtiment selon l'une quelconque des revendications 14 à 16, caractérisé en ce que les bords supérieurs des parois latérales (20, 27) des cellules tridimensionelles portant des poutres de toit (37) s'étendent avec la même inclinaison que les bords supérieurs des poutres de toit.

18. Bâtiment selon l'une quelconque des revendications 14 à 17, caractérisé en ce que les poutres de toit (37) sont racouvertes de plaques de couverture (38, 39) qui recouvrent partiellement les toits partiels (22, 23, 40, 41) des cellules tridimensionnelles porteuses.

19. Bâtiment selon l'une quelconque des revendications 14 à 18, caractérisé en ce que les poutres de toit (37) sont disposées à intervalles de 1 m environ.

20. Bâtiment selon l'une quelconque des revendications 3 à 19, caractérisé en ce que des cellules tridimensionelles porteuses sont disposées à des distances d'environ 24 m au maximum dans la direction de l'arête du toit.

21. Bâtiment selon l'une quelconque des revendications 3 à 20, caractérisé en ce que les fondations disposées au-dessous des montants sont des fondations sur pilotis (5-8, 101-108, 113).

22. Bâtiment selon la revendication 3 ou 4, caractérisé en ce que les fondations (66-69) sont disposées avec leurs moyens de fixation (70-73) parallèles à l'arête du toit.

23. Bâtiment selon la revendication 21 ou 22, caractérisé par un cadre rigide (100) composé de moyens de fixation (109) pour les montants, disposés au-dessous des murs parallèlement à l'arête du toit, ainsi que de traverses qui relient ces moyens de fixation, le cadre étant relié aux fondations (101-108) par au moins quatre ressorts précontraints.

24. Cellule tridimensionelle, se composant d'éléments de cloison selon la revendication 1 ou 2, pour la construction d'un bâtiment selon l'une quelconque des revendications 3 à 23, caractérisée par deux éléments de cloison porteurs (50, 51) et deux éléments de cloison non porteurs (24, 25).
